# FASCICULE DE BREVET EUROPEEN

(11) **EP 0 008 984 B1**
(45) Date de publication et mention de la délivrance du brevet: **15.06.1983**
(21) Numéro de dépôt: 79400609.8
(22) Date de dépôt: 04.09.1979
(51) Int. Cl.: H01R 4/20

(54) **Dispositif étanche de raccordement pour conducteurs électriques**
Isolierte Verbindungsvorrichtung für elektrische Leiter
Insulated Connecting device for electrical conductors

(30) Priorité: 04.09.1978 FR 7825373; 31.10.1978 FR 7830898
(43) Date de publication de la demande: 19.03.1980
(73) Titulaire: MARS-ALCATEL Société anonyme dite:, F-75008 Paris (FR)
(72) Inventeur: Grandjean, René, F-08110 Carignan (FR)
(74) Mandataire: Weinmiller, Jürgen

## Description

La présente invention concerne un dispositif étanche de raccordement de deux conducteurs électriques isolés permettant d'assurer simultanément la jonction électrique des conducteurs et la continuité diélectrique des isolants, comportant d'une part un manchon conducteur en une seule pièce en matériau malléable comprenant deux cavités pour recevoir chacune un conducteur y compris une partie isolée de ce dernier, et comportant d'autre part un manchon isolant qui enveloppe ledit manchon conducteur, chaque conducteur étant maintenu dans sa cavité après l'insertion par sertissage radial du manchon conducteur au niveau de la cavité.

Un tel dispositif est connu, par exemple à partir du document US-A-3 011 010. Le manchon isolant de ce dispositif est comprimé axialement lors du montage des conducteurs et dégage ainsi les ouvertures des deux cavités. Après mise en place des conducteurs et sertissage de leurs extrémités dans les cavités du manchon conducteur, le manchon isolant est laché et les bordures de ce manchon épousent ensuite l'isolant des deux conducteurs hors des cavités. Néanmoins, ces bordures n'étant pas serties sur t'isolant des conducteurs, l'étanchéité est imparfaite et des attaques d'origine galvanique détériorent les câbles et manchons lorsqu'on réunit des conducteurs de nature différente, par exemple dans le cas d'un conducteur à âme cuivre réuni avec un conducteur à âme en aluminium.

En outre, le document US-A-2 751 570 (fig. 8) montre un dispositif de raccordement avec un manchon conducteur qui comporte deux cavités pour l'âme métallique des deux conducteurs, cette âme étant maintenue dans sa cavité par sertissage du manchon. Pour obtenir une certaine étanchéité entre l'isolant du conducteur et le manchon conducteur, on prévoit, de part et d'autre du manchon conducteur des manchons supplémentaires, qui sont sertis sur l'isolant du conducteur et sur la bordure du manchon conducteur. L'inconvénient de ce dispositif est qu'il nécessite deux opérations de sertissage et que le manchon conducteur n'est pas protégé extérieurement, ce qui entraîne le risque de pénétration d'humidité entre les deux manchons.

Le but de l'invention est de proposer un dispositif tel qu'il est spécifié ci-dessus qui assure, par un seul sertissage, le maintien des conducteurs et une étanchéité parfaite de la liaison.

Ce but est atteint par un dispositif étanche de raccordement de deux conducteurs électriques isolés permettant d'assurer simultanément la jonction électrique des conducteurs et la continuité diélectrique des isolants, comportant d'une part un manchon conducteur en une seule pièce en matériau malléable comprenant deux cavités pour recevoir chacune un conducteur y compris une partie isolée de ce dernier, et comportant d'autre part un manchon isolant qui enveloppe ledit manchon conducteur, chaque conducteur étant maintenu dans sa cavité après l'insertion par sertissage radial du manchon conducteur au niveau de la cavité, qui est caractérisé par le fait qu'à chaque extrémité, le manchon isolant est associé à un tube isolant, qui rentre par une première partie dans ladite cavité, et dont une autre partie hors de cette cavité est fixée de manière étanche au manchon isolant.

L'invention sera expliquée ci-après plus en détail à l'aide de quelques mises en oeuvre préférées et des dessins.
La fig. 1 montre en coupe un dispositif selon l'invention avant l'opération de sertissage, les conducteurs étant introduits dans le manchon.
La fig. 2 montre en coupe le même dispositif après le sertissage.

Les figures 3, 4 et 5 montrent en coupe trois variantes du dispositif selon l'invention.

Tel que représenté sur la fig. 1, le dispositif comporte un manchon tubulaire 1 en métal conducteur malléable entouré par un manchon isolant 2. Le manchon 1 présente une cloison 4 qui sert de butée pour positionner le conducteur à l'intérieur du manchdn 1.

Le manchon isolant 2 s'étend au de là des extrémités du manchon 1 de façon à recouvrir sur une certaine longueur l'isolant 7 conducteur. La figure 1 représente le conducteur avant sertissage, en position dans le manchon métallique 1, avec sa partie dénudée 8 entourée de graisse 9 assurant l'étanchéité et un meilleur contact.

Le dispositif comporte en outre une tube isolant 11 qui pénètre à l'intérieur du manchon conducteur dans un alésage 10. Le tube 11 a un diamètre extérieur sensiblement égal au diamètre intérieur de l'alésage 10 d'extrémité du manchon conducteur de façon à pouvoir pénétrer à l'intérieur de celui-ci.

Le tube 11 peut être en même matière que le machon isolant 2, par exemple il peut être constitué par un fourreau de faible épaisseur en PVC thermorétractable. Le manchon conducteur peut être réalisé par exemple en cuivre, en aluminium, ou alliage de l'un de ces métaux.

Le tube 11 est collé ou soudé sur une certaine partie de l'extrémité du manchon isolant 2 soit par une colle plastique à froid, soit par un enduit foissonnant à chaud. La figure 2 représente le manchon de la figure 1 après sertissage du manchon conducteur sur les conducteurs. Un sertissage d'étanchéité en 12 écrase simultanément le manchon isolant 2, le manchon condeucteur 1 et le tube isolant 11 sur l'isolant 7 du conducteur assurant ainsi l'étanchéité du dispositif de raccordement. Les autres sertissages réalisés sur la partie médiane du manchon isolé, en 13 par exemple assurant à la fois le maintien des conducteurs dans le manchon et le bon contact entre le manchon conducteur et les conducteurs dénudés 8.

La figure 3 représente une variante dans laquelle le tube d'extrémité comporte deux parties 14 et 15, la partie 14 ayant un diamètre extérieur s'adaptant à l'alésage 10 d'extrémité du manchon conducteur 1 et la partie 15 un diamètre égal au diamètre extérieur du manchon conducteur 1.

La partie 14 du tube 11 est introduite dans l'alésage 10 du manchon conducteur 1, la partie 15 restant à l'extérieur du manchon conducteur.

Le tube 11 est soit collé soit introduit en force dans l'alésage 10 du manchon conducteur 1.

Le sertissage d'étanchéité 12 est réalisé au niveau de la partie 14 de façon à comprimer le manchon conducteur et le tube 13 sur l'isolant 7 du conducteur.

La figure 4 donne une autre variante du tube d'extrémité 16 comportant un tube intérieur 11 et un rabat extérieur 17 rabattu sur l'extrémité du manchon isolant 2 et du manchon conducteur 1. Le sertissage d'étanchéité 12 est réalisé également de façon à comprimer le manchon isolant 2, le manchon conducteur 1 et le tube 11 sur l'isolant du conducteur. Le tube 16 est collé, soudé ou introduit à force dans l'alésage 10 d'extrémité du manchon conducteur.

Le rabat 17 est collé, soudé ou introduit à force sur le manchon isolant 2.

Le manchon isolant 2 pour les différentes réalisations est en une matière isolante ayant la propriéte d'une part de se déformer pour emprisonner le manchon métallique et d'autre part de résister mécaniquement aux forces développées pour la formation des dentures ou sertissages ou déformations sans que ces forces produisent des effets nuisibles sur ladite matière isolante, on peut utiliser par exemple un manchon en polyamide connu sous le nom commercial »nylon« ou en chlorure de polyvinyle (PVC). Le manchon isolant est serré sur le manchon conducteur de façon à empêcher tout déplacement longitudinal entre le manchon isolant et le manchon conducteur.

Un avantage de l'invention est que le conducteur placé à l'intérieur du manchon avant sertissage, se maintient de lui-même dans le manchon, ce qui libère les mains pour l'opération de sertissage.

La figure 4 représente une variante dans laquelle le tube d'extrémité 18 comporte une paroi 19 défonçable qui assure après introduction du conducteur dans le manchon une pression sur l'isolant du conducteur et de ce fait le conducteur est maintenu dans le manchon ce qui libère les mains pour l'opération de sertissage. La partie 19 peut comporter une ouverture 20 qui facilite sa déformation au moment de l'introduction du conducteur dans le manchon. La partie gauche de la figure 5 représente le manchon avant introduction du câbles et la partie droite de la figure le manchon après introduction du câble.

## Revendications

1. Dispositif étanche de raccordement de deux conducteurs électriques isolés permettant d'assurer simultanément la jonction électrique des conducteurs et la continuité diélectrique des isolants, comportant d'une part un manchon conducteur (1) en une seule pièce en matériau malléable comprenant deux cavités pour recevoir chacune un conducteur (8) y compris une partie isolée de ce dernier, et comportant d'autre part un manchon isolant (2) qui enveloppe ledit manchon conducteur, chaque conducteur étant maintenu dans sa cavité après l'insertion par sertissage radial du manchon conducteur au niveau de la cavité, caractérisé par le fait qu'à chaque extrémité, le manchon isolant est associé à un tube isolant (11), qui rentre par une première partie dans ladite cavité, et dont une autre partie hors de cette cavité est fixée de manière étanche au manchon isolant (2).

2. Dispositif selon la revendication 1, caractérisé par le fait que ledit tube (11) est fixé au manchon isolant (2) par collage ou soudage.

3. Dispositif selon l'une des revendications précédentes, caractérisé par le fait que l'extrémité de ladite première partie comporte un étranglement (19), qui épouse fermement l'isolant (7) du conducteur après son insertion dans la cavité.

4. Dispositif selon l'une des revendications 1 à 3, caractérisé par le fait que ladite autre partie est fixée à la face intérieure d'une partie du manchon isolant (2) située au delà de l'extrémité du manchon conducteur.

5. Dispositif selon l'une des revendications 1 à 3, caractérisé par le fait que ladite autre partie est repliée sur la face extérieure dudit manchon isolant et fixée sur celui-ci.

6. Dispositif selon l'une des revendications 1 à 4, caractérisé par le fait que ledit tube (11) comporte, dans sa première partie, un diamètre extérieur correspondant au diamètre intérieur de la zone correspondant de la cavité, alors qu'il comporte, dans son autre partie, un diamètre extérieur égal au diamètre extérieur dudit manchon conducteur.

## Patentansprüche

1. Dichte Verbindungsvorrichtung für zwei isolierte elektrische Leiter, die gleichzeitig die elektrische Verbindung der Leiter und die dielektrische Kontinuität der Isolierungen ermöglicht, wobei die Vorrichtung einerseits eine leitende Muffe (1) aus einem Stück aus verformbarem Material mit zwei Hohlräumen, in die je ein Leiter (8) einschließlich einem isolierten Bereich dieses letzteren eingeführt wird, und andererseits eine siolierende Muffe (2) aufweist, die die leitende Muffe umgibt, wobei jeder Leiter in seinem Hohlraum nach dem Einführen durch radiales Zusammenpressen der leitenden Muffe in Höhe des Hohlraums gehalten wird, dadurch gekennzeichnet, daß die isolierende Muffe an jedem Ende einem isolierenden Rohr (11) zugeordnet ist, von dem ein erster Teil in diesen Höhlraum eindringt und ein anderer Teil außerhalb dieses Hohlraums auf dichte Weise an der isolierenden Muffe (2) befestigt ist.

2. Vorrichtung nach Anspruch 1, dadurch gekennzeichnet, daß das Rohr (11) durch Kleben oder Schweißen an der isolierenden Muffe (2) befestigt ist.

3. Vorrichtung nach einem der vorhergehenden Ansprüche, dadurch gekennzeichnet, daß das Ende des ersten Teils eine Verengung (19) aufweist, die die Isolierung (7) des Leiters nach seiner Einführung in den Hohlraum fest umschließt.

4. Vorrichtung nach einem der Ansprüche 1 bis 3, dadurch gekennzeichnet, daß der andere Teil an der Innenseite eines Teils der isolierenden Muffe (2) befestigt ist, der sich jenseits des Endes der leitenden Muffe befindet.

5. Vorrichtung nach einem der Ansprüche 1 bis 3, dadurch gekennzeichnet, daß der andere Teil auf die Außenfläche der isolierenden Muffe umgebogen und auf dieser befestigt ist.

6. Vorrichtung nach einem der Ansprüche 1 bis 4, dadurch gekennzeichnet, daß das Rohr (11) in seinem ersten Teil einen Außendurchmesser aufweist, der dem Innendurchmesser des entsprechenden Bereichs des Hohlraums entspricht, während es in seinem anderen Teil einen äußeren Durchmesser gleich dem äußeren Durchmesser der leitenden Muffe aufweist.

## Claims

1. A tight connecting device for two insulated electrical conductors permitting to assure simultaneously the electrical junction of the conductors and the dielectrical continuity of the insulators, comprising on the one hand a conductive sleeve (1) constituted of one piece of malleable material and having two cavities each of which receives one conductor (8) including an insulated part of the latter, and comprising on the other hand an insulating sleeve (2) which envelops said conductive sleeve, each conductor being held in its cavity after insertion by radial compression of the conductive sleeve at the level of the cavity, characterized in that at each end, the insulating sleeve is associated to an insulating tube (11), which enters by a first part into said cavity, whereas another part of it outside this cavity is fixed in a tight manner to the insulating sleeve (2).

2. Device according to claim 1, charaterized in that said tube (11) is fixed to the insulating sleeve (2) by gluing or welding.

3. Device according to one of the preceding claims, characterized in that the end of said first part comprises a bottle neck (19) which sourrounds closely the insulator (7) of the conductor after its insertion into the cavity.

4. Device according to one of the claims 1 to 3, characterized in that said other part is fixed to the inner surface of a part of the insulating sleeve (2) situated beyond the end of the conductive sleeve.

5. Device according to one of the claims 1 to 3, characterized in that said other part is folded up on the outer surface of said insulating sleeve and fixed to the latter.

6. Device according to one of the claims 1 to 4, characterized in that the first part of said tube (11) presents an outer diameter corresponding to the inner diameter of the corresponding zone of the cavity, while the other part presents an outer diameter which is equal to the outer diameter of said conductive sleeve.
